# EUROPÄISCHE PATENTANMELDUNG

(11) **EP 1 892 097 A2**
(43) Veröffentlichungstag der Anmeldung: **27.02.2008**
(21) Anmeldenummer: 07014965.3
(22) Anmeldetag: 31.07.2007
(51) Int. Cl.: B41F 23/04

(54) **Bogenoffsetmaschine mit Elektronenstrahlhärtung**

(30) Priorität: 15.08.2006 DE 102006038386
(71) Anmelder: MAN Roland Druckmaschinen AG, 63075 Offenbach (DE)
(72) Erfinder: Klotz, Mathias, Dipl.-Ing., 63796 Kahl (DE); Mohn, Karlheinz, Dipl.-Ing., 63505 Langenselbold (DE); Walther, Thomas, Dipl.-Ing., 63067 Offenbach (DE)
(74) Vertreter: Stahl, Dietmar

(57) **Zusammenfassung**

Es soll eine Elektronenstrahltrocknung in einer Bogenoffsetdruckmaschine ermöglicht werden, ohne dass ein hoher Aufwand für die Schaffung einer inerten Atmosphäre benötigt wird.

In vorteilhafter Weise wird erfindungsgemäß eine Elektronenstrahltrocknung dadurch ermöglicht, dass Druckfarben und Lacken geringe Mengen von Photoinitiatoren beigegeben werden, die vorzugsweise eine Oberflächenhärtung des bzw. der Druckfarben oder Lackfilme unter UV-Strahlung erzielen. Verfahrens- und vorrichtungsgemäß erfolgt anschließend an eine UV-Härtung eine Elektronenstrahlhärtung, die für die komplette und rückstandsfreie Durchhärtung sorgt.

## Beschreibung

Die Erfindung betrifft eine Bogenoffsetmaschine mit einer Elektronenstrahlhärtung für die Polymerisation von Druckfarben und Lacke.

Die Elektronenstrahlhärtung ist neben der UV-Härtung eine bekannte Methode zur Härtung von Druckfarben und -lacken, die unter Energieeinfluss polymerisieren. Der Vorteil der Elektronenstrahlhärtung besteht darin, dass auf Photoinitiatoren verzichtet werden kann. Ein weiterer Vorteil der Elektronenstrahlhärtung besteht in der vollständigen Durchhärtung des Druckfarben- und Lackfilms, so dass keine Fragmente und Spaltungsreste im Druckfarben- und Lackfilm bestehen, die wie bei den UV-Druckfarben durch den Bedruckstoff auf das Packgut migrieren oder durch Abklatschmigration im Ausleger der Druckmaschine auf den im Stapel nachfolgenden Bogen übergehen können.

Elektronenstrahltrocknung wird daher hauptsächlich für die Herstellung von Lebensmittelverpackungen eingesetzt, auch wenn moderne UV-Druckfarben und Lacke einen hohen Sicherheitsstandard erreicht haben. Die Elektronenstrahltrocknung bietet die beste Durchhärtung und wird daher trotz Ihrer hohen Kosten oftmals in dem Lebensmittelverpackungsdruck angewandt. Die Elektronenstrahltrocknung ist auch "farbenblind", d.h. die Durchhärtung des Druckfarbenfilms wird nicht wie bei der UV-Härtung durch die Pigmentierung der Druckfarbe beeinflusst. Ein weiterer Vorteil der Elektronenstrahltrocknung liegt in der besseren Verankerung des Druckfarbenfilms auf dem Substrat, da durch die Elektronenstrahltrocknung viele Radikale gebildet werden, die die Verankerung des Druckfarbenfilms auf dem polymeren Substrat verbessern.

Ein wesentlicher Nachteil der Elektronenstrahltrocknung besteht darin, dass sie eine inerte Umgebung benötigen, die z.B. durch eine Stickstoffspülung hergestellt werden kann. Die Anwesenheit von Sauerstoff führt zu einer Inhibierung der Polymerisation und damit eventuell unzureichenden Aushärtung. In UV-Druckfarben kommt es auch zu einer Inhibierung, diese kann aber durch die Zugabe von Aminen gestoppt und abgewendet werden. Diese Zugabe von Aminen führt aber zu keinem Erfolg bei der Elektronenstrahltrocknung, die daher nach dem Stand der Technik immer eine inerte Atmosphäre benötigt.

Die Elektronenstrahltrocknung wird in der Regel am Ende der Druckmaschine installiert, da das Equipment sehr teuer und gleichzeitig geeignet ist mehrere Druckfarben- und Lackschichten auszuhärten. Auch wird oftmals gewünscht dem Lack, der in einem Lackwerk aufgetragen wird, eine ausreichende Verlaufszeit für eine gute Glanzentwicklung zu geben. Dies schließt in der Regel eine Anwendung in einer Bogendruckmaschine aus, da aufgrund der umlaufenden Greifersysteme im Ausleger eine Bogendruckmaschine und durch die Luftverwirbelungen zum Beispiel durch Bogenführungselemente nur unter sehr hohem Aufwand und Gasverbrauch eine inerte Atmosphäre geschaffen werden kann. Auch wenn einige Anwendungen der Elektronenstrahltrocknung in Bogenmaschinen bekannt geworden sind, haben sich diese Anwendungen nur in dem Rollenoffsetdruck auf breiter Front durchgesetzt, da hier eine inerte Atmosphäre einfacher geschaffen werden kann.

Aufgabe dieser Erfindung ist es, eine Elektronenstrahltrocknung in einer Bogenoffsetdruckmaschine ermöglichen, ohne dass ein hoher Aufwand für die Schaffung einer inerten Atmosphäre benötigt wird.

Die Aufgabe wird gelöst mit den Merkmalen einer Vorrichtung nach Anspruch 1 und eines Verfahrens nach Anspruch 2.

In vorteilhafter Weise wird demnach erfindungsgemäß eine Elektronenstrahltrocknung dadurch ermöglicht, indem den Druckfarben und Lacken geringe Mengen von Photoinitiatoren beigegeben werden. Die Photoinitiatoren erzielen vorzugsweise eine Oberflächenhärtung des bzw. der Druckfarben oder Lackfilme unter UV-Strahlung. Anschließend an eine erste Trocknungsstufe mit UV-Härtung erfolgt eine Elektronenstrahlhärtung, die für die komplette und rückstandsfreie Durchhärtung sorgt. Alternativ kann auch nur der Lackfilm, sofern er den bzw. die gesamten Druckfarbenfilm bzw. -filme bedeckt, mit einem Photoinitiator versehen sein.

Der Vorteil der gefunden Lösung liegt darin, dass auf die im Bogenoffsetdruck aufwendig realisierbare Inhibierung weitgehend oder ganz verzichtet werden kann, aber trotzdem die Vorteile der Elektronenstrahltrocknung, nämlich die komplette und sichere Durchhärtung des Druckfarben- und Lackfilms genutzt werden kann. Durch die Anhärtung der Oberfläche mit UV-Strahlern wird diese weniger Durchlässig für Luftsauerstoff und die Härtungsreaktion durch die Elektronenstrahltrocknung kann weitgehend ungestört ablaufen. Dieses Verfahren ist nicht nur auf die Oberflächenhärtung des Druckfarben- und Lackfilms beschränkt, sondern die Elektronenstrahltrocknung kann auch für die Nachhärtung komplett mit UV - Strahlung gehärteten Druckfarben- und Lackfilmen eingesetzt werden.

Ein weiterer Vorteil des gewählten Verfahrens besteht darin, dass durch die Elektronenstrahltrocknung die Haftung der Druckfarben- und Lackfilme auf einem polymeren Drucksubstrat verbessert werden kann.

## Patentansprüche

1. Bogenoffsetdruckmaschine bestehend aus einem Anleger, Druckwerken mit Platten-, Gummi- und Druckzylinder, gegebenenfalls einem oder mehrere Lackwerken und einem Ausleger,
**gekennzeichnet dadurch,**
**dass** die Bogenoffsetdruckmaschine mindestens einen UV-Trockner und mindestens einen Elektronenstrahltrockner aufweist.

2. Verfahren zur Härtung eines Druckfarben- oder Lackfilms in einer Bogenoffsetdruckmaschine nach Anspruch 1,
**gekennzeichnet dadurch,**
**dass** zuerst die UV-Härtung mindestens eines Druckfarben- und/oder Lackfilms und anschließend eine Durchhärtung des Druckfarben- und/oder Lackfilms mit einem Elektronenstrahltrockner erfolgt.

3. Bogenoffsetdruckmaschine nach Anspruch 1,
**gekennzeichnet dadurch,**
**dass** der Elektronenstrahltrockner dem Ausleger der Bogenoffsetmaschine zugeordnet ist.

4. Bogenoffsetdruckmaschine nach Anspruch 1,
**gekennzeichnet dadurch, dass**
der UV-Trockner ebenfalls dem Ausleger zugeordnet und in Förderrichtung vor dem Elektronenstrahltrockner angeordnet ist.

5. Bogenoffsetdruckmaschine nach Anspruch 1,
**gekennzeichnet dadurch, dass**
der UV-Trockner einem Bogenabgang eines Druck- oder Lackwerkes zugeordnet ist.
